# EUROPÄISCHE PATENTSCHRIFT

(11) **EP 0 298 184 B1**
(45) Veröffentlichungstag und Bekanntmachung des Hinweises auf die Patenterteilung: **31.10.1990**
(21) Anmeldenummer: 87890160.2
(22) Anmeldetag: 07.07.1987
(51) Int. Cl.: A47C 17/13, A47C 17/207

(54) **In ein Bett verwandelbares Sitzmöbel**
Sitting furniture transformable into a bed
Siège transformable en lit

(43) Veröffentlichungstag der Anmeldung: 11.01.1989
(73) Patentinhaber: HASAG M. Haslberger Ges.m.b.H. & Co. KG., A-4800 Attnang-Puchheim (AT)
(72) Erfinder: Müllner, Anton, A-4690 Schwanenstadt, Au 22 (AT)
(74) Vertreter: Rippel, Andreas, Dipl.-Ing.

(56) Entgegenhaltungen:
- CH-A- 418 551
- US-A- 1 721 647
- US-A- 3 080 574

## Beschreibung

Die Erfindung bezieht sich auf ein in ein Bett verwandelbares Sitzmöbel, mit einer aus einem Möbelgestell ausziehbaren Lade, die einen Liegepolster trägt, sowie einem über die Lade schiebbaren Wagen, der ein Sitzpolster trägt, wobei der Liegepolster in der Sitzstellung des Möbels unterhalb des Sitzpolsters liegt und in der Liegestellung auf die Höhe des Sitzpolsters, neben diesem angehoben ist, wozu er an einem Ende in im Möbelgestell vorgesehenen Schrägführungen geführt ist, sowie an der Lade Hebel angeordnet sind, die sich am Liegepolster abstützen, wobei die Hebel als zweiarmige Hebel ausgebildet sind.

In der AT-PS 381 014 ist ein derartiges Möbel beschrieben, bei dem die Hebel an Lenkern angelenkt sind und zur Verschwenkung der Hebel in die Stützstellung am Sitzpolster als Bolzen ausgebildete Mitnehmer vorgesehen sind. Beim Vorziehen des Wagens mit dem Sitzpolster sollen diese Bolzen unter die Hebel greifen und diese aufrichten. Die Hebel ihrerseits sollen dabei den Liegepolster anheben.

Es hat sich gezeigt, daß die bekannte Anordnung immer wieder zu Störungen Anlaß gibt, weil die Bolzen bzw. die Hebel samt den Lenkern klemmen. Selbst dann, wenn die gewünschte Umwandlung vom Sitzmöbel in ein Bett oder umgekehrt erreicht wird, ist ein sehr hoher Kraftaufwand erforderlich. Insbesondere gegen Ende der Hochstellbewegung ist nämlich das Verhältnis zwischen Lastarm und Kraftarm am Hebel äußerst ungünstig. Überdies ist die Reibung sehr groß.

Die Erfindung hat es sich zum Ziel gesetzt, ein Möbel der eingangs genannten Art derart zu verbessen, daß die beschriebenen Nachteile nicht auftreten. Bei einem erfindungsgemässen Möbel soll demnach die Umwandlung von einem Sitzmöbel in ein Bett und umgekehrt in einem Zuge und mit geringstem Kraftaufwand erfolgen, wobei Störungen praktisch ausgeschlossen sein sollen. Erreicht wird dies dadurch, daß am dem Liegepolster gegenüberliegendem Ende der Hebel je ein Seilzug angreift, dessen ein Ende an einem in einer Führung der Lade geführten Schieber befestigt ist.

Bei einem erfindungsgemässen Möbel wird das Hochstellen der Hebel durch den an einem Ende angreifenden Seilzug bewirkt, ein Verklemmen ist dadurch ausgeschlossen und die Reibung ist auf ein Minimum vermindert.

Bei einer zweckmässigen Ausführungsform der Erfindung ist der Seilzug über eine am Hebel angeordnete Rolle geführt und an der Lade befestigt.

Es ist weiters vorteilhaft, wenn das sich am Liegepolster abstützende Ende des Hebels mit einer, in einer geneigten und mit einem Endanschlag versehenen Führung abrollenden Rolle versehen ist. Es wird dadurch das Verbringen des Liegepolsters in eine waagrechte Lage mit einem Minimum an Kraft erreicht.

Nachstehend ist die Erfindung an Hand eines in den Zeichnungen dargestellten Ausführungsbeispieles näher beschrieben. Dabei zeigt Fig. 1 ein erfindungsgemässes Möbel in der Sitzstellung und Fig. 2 stellt dieses Möbel in der Liegestellung dar. In beiden Figuren ist zwecks Erhöhung der Übersichtlichkeit die eine Seitenwand und die gepolsterte Rückenlehne abgenommen.

Aus einem Möbelgestell 1 ist eine Lade 2 ausziehbar, die vorne über Rollen 3 am Boden und hinten an Gleitbacken 4 am Gestell 1 abgestützt ist. Ein Liegepolster 5 ist an einem Ende mittels seitlichen Rollen oder Zapfen 6 in schrägen Führungen 7 geführt. Weiters ist der Liegepolster 5 an zwei seitlich in der Lade 8 bei schwenkbaren zweiarmigen Hebeln 9 abgestützt. Das dem Polster 5 zugewandte Ende jedes Hebels 9 ist mit einer Rolle 10 versehen, die beim Verschwenken des Hebels auf einer am Liegepolster 5 befestigten geneigten Führung 11 abrollt. Die Führung 11 besitzt einen Endanschlag 12, an den die jeweilige Rolle 10 in der in Fig. 2 gezeigten Liegestellung des Möbels anliegt.

An dem der Rolle 10 gegenüberliegenden Ende des Hebels 9 ist eine Seilrolle 13 befestigt, über die ein Seilzug 14 geführt ist. Dieser Seilzug 14 ist einerseits bei 15 an der Lade 2, anderseits an einem Schieber 16 befestigt, der in einer Führung 17 der Lade 2 gleitbar ist.

Über die Lade 2 mit dem abgesenkten Liegepolster 5 ist ein Wagen 18 schiebbar, der ein Sitzpolster 19 trägt. Der Wagen 18 stützt sich einerseits über Rollen 20 an der Lade 2, anderseits über Rollen 21 am Boden ab.

Mit dem Liegepolster 5 ist über ein Hebelschere 22 ein Zusatzpolster 23 verbunden. Dieser Zusatzpolster 23 ist über seitliche Rollen 24 in Führungen 25 geführt.

Soll das Möbel aus der in Fig. 1 gezeigten Sitzstellung in die in Fig. 2 dargestellte Liegestellung verwandelt werden, wird am Wagen 18 in Pfeilrichtung F angezogen. Der Wagen 18 fährt über die Lade 2 hinweg bis er die in Fig. 1 angedeutete Stellung 18' erreicht hat. Bei einem weiteren Anziehen am Wagen 18 schlägt er an der Lade 2 an und nimmt diese mit. Dabei wird der Hebel 9 über den Seilzug 14 verschwenkt, die Rolle 10 rollt an der Führung 11 ab und hebt den Polster 5, welcher gleichzeitig an seinem andern Ende in den Führungen 7 nach oben gehoben wird. Bei der Bewegung des Polsters 5 nimmt er über die Hebelschere 22 den Zusatzpolster 23 mit, welcher damit aus seiner in Fig. 1 dargestellten, hinter der (nicht gezeichneten) Rückenlehne befindlichen Stellung in die Stellung nach Fig. 2 gelangt.

Die Rückverwandlung des Möbels erfolgt analog in umgekehrter Reihenfolge.

Im Rahmen der Erfindung sind zahlreiche Abänderungen möglich. So ist die Anordnung des Polsters 23 dann nicht erforderlich, wenn die Länge der Polster 5, 19 senkrecht zur Zeichenebene der Liegelänge entspricht.

## Patentansprüche

1. In ein Bett verwandelbares Sitzmöbel mit einer aus einem Möbelgestell (1) ausziehbaren Lade (2), die einen Liegepolster (5) trägt, sowie einem über die Lade (2) schiebbaren Wagen (18), der ein Sitzpolster (19) trägt, wobei der Liegepolster (5) in der Sitzstellung des Möbels unterhalb des Sitzpolsters (19) liegt und in der Liegestellung auf die Höhe des Sitzpolsters (19) neben diesem angehoben ist, wozu er an einem Ende in im Möbelgestell (1) vorgesehenen Schrägführungen (7) geführt ist, sowie an der Lade (2) Hebel (9) angeordnet sind, die sich am Liegepolster (5) abstützen, wobei die Hebel (9) als zweiarmige Hebel ausgebildet sind, dadurch gekennzeichnet, daß am dem Liegepolster (5) gegenüberliegenden Ende der Hebel (9) je ein Seilzug (14) angreift, dessen ein Ende an einem in einer Führung (17) der Lade (2) geführten Schieber (16) befestigt ist.

2. Möbel nach Anspruch 1, dadurch gekennzeichnet, daß der Seilzug (14) über eine am Hebel (9) angeordnete Rolle (13) geführt und an der Lade (2) befestigt ist.

3. Möbel nach Anspruch 1 oder 2, dadurch gekennzeichnet. daß an dem sich am LiegePolster (S) abstutzenden Ende des Hebels (9) eine, in einer geneigten und mit einem Endanschlag (12) versehenen Führung (11) abrollende Rolle (10) angeordnet ist.

## Claims

1. Piece of seating furniture, changeable into a bed and equipped with a drawer (2) which can be pulled out of a frame (1) and carries a lying cushion (5), and with a carriage (18) which can be pulled over the drawer (2) and carries a seating cushion (19); if the piece of seating furniture is in the sitting position, the lying cushion (5) is under the seating cushion (19) and in the lying position is raised to the level of the seating cushion (19) and positioned beside it; for this purpose, it is guided at one end in canted guiding devices (7) provided in the furniture frame (1), while levers (9) resting on the lying cushion (5) are attached on the drawer (2), these levers (9) being two-armed, characterised in that one sheathed cable (14) is attached to the end of the levers (9) which is opposite to the lying cushion (5); one end of the sheathed cable is attached to a slide (16) which is guided in the guiding device (17) of the drawer (2).

2. Piece of seating furniture according to claim 1, characterized in that the sheathed cable (14) is guided by means of a roller (13) fixed to the lever (9) and is attached to the drawer (2).

3. Piece of seating furniture according to claims 1 or 2, characterized in that a roller (10) is positioned at the end of the lever (9) which rests on the lying cushion (5), whereby this roller (10) is guided in a canted guiding device (11) equipped with a limit stop (12).

## Revendications

1. Meuble à siège, changeable en lit, avec un tiroir (2) étirable d'un cadre (1), qui supporte un coussin à couche (5), et avec un chariot (18) qui peut être poussée sur le tiroir (2) et supporte un coussin à siège (19); dans la position "siège" du meuble, le coussin à couche (5) est positionné au-dessous du coussin à siège (19), dans la position "couche", il est élevé au niveau du coussin à siège (19) et positionné à côté de lui; pour cela, il est guidé à un bout dans des glissières inclinées (7) prévues dans le cadre (1); des leviers (9) de forme intermobile qui sont soutenus par le coussin à couche (5) sont attachés au tiroir (2); le tout caractérisé en ce qu'un câble sous gaine (14) est attaché à chaque bout des leviers (9) qui est opposé au coussin à couche (5); un bout de ces câbles sous gaine (14) est attaché à un coulisseau (16) guidé dans une glissière (17) du tiroir (2).

2. Meuble à siège selon revendication 1, caractérisé en ce que le câble sous gaine (14) est guidé sur un rouleau (13) attaché au levier (9), et attaché au tiroir (2).

3. Meuble à siège selon revendications 1 ou 2, caractérisé en ce qu'un rouleau (10) est positionné à ce bout du levier (9) qui est soutenu par le coussin à couche (5) et guidé dans une glissière (11) qui est inclinée et pourvue d'une butée (12).
